# EUROPÄISCHE PATENTSCHRIFT

(11) **EP 0 954 073 B1**
(45) Veröffentlichungstag und Bekanntmachung des Hinweises auf die Patenterteilung: **03.07.2002**
(21) Anmeldenummer: 99107875.9
(22) Anmeldetag: 21.04.1999
(51) Int. Cl.: H01T 4/12

(54) **Überspannungsschutzelement**
Overvoltage arrester element
Dispositif de protection contre les surtensions

(30) Priorität: 27.04.1998 DE 19818674
(43) Veröffentlichungstag der Anmeldung: 03.11.1999
(62) Teilanmeldung aus: 01116334.2
(73) Patentinhaber: PHOENIX CONTACT GmbH & Co., 32825 Blomberg (DE)
(72) Erfinder: Kracht, Gerd, Dipl.-Ing., 24558 Henstedt- Ulzburg (DE); Lehmann, Eberhard, Dipl.-Ing., 24103 Kiel (DE); Scheibe, Klaus, Prof. Dr.-Ing., 24111 Kiel (DE); Schimanski, Joachim, Dipl.-Ing., 32760 Detmold (DE); Wetter, Martin, Dr.-Ing., 32760 Detmold (DE)
(74) Vertreter: Gesthuysen, von Rohr & Eggert

(56) Entgegenhaltungen:
- DE-A- 4 402 615
- DE-C- 919 056
- FR-A- 2 389 994
- FR-A- 2 495 827
- GB-A- 1 100 604
- US-A- 3 450 923
- US-A- 3 878 423

## Beschreibung

Die Erfindung betrifft ein Überspannungsschutzelement zur Ableitung von transienten Überspannungen, mit zwei jeweils einen Stromanschluß aufweisenden parallel zueinander und nebeneinander angeordneten Elektroden, einer zwischen den Elektroden wirksamen Luft-Durchschlag-Funkenstrecke und einem die Elektroden aufnehmenden Gehäuse. Ein solches Überspannungsschutzelement ist z. B. aus der DE 919 056 C bekannt.

Elektrische, insbesondere aber elektronische Meß-, Steuer-, Regel- und Schaltkreise, vor allem auch Fernmeldeeinrichtungen und -anlagen, sind empfindlich gegen transiente Überspannungen, wie sie insbesondere durch atmosphärische Entladungen, also durch Blitzströme, aber auch durch Kurzschlüsse und Schalthandlungen in Energieversorgungsnetzen auftreten können. Diese Empfindlichkeit hat in dem Maße zugenommen, in dem elektronische Bauelemente, insbesondere Transistoren und Thyristoren verwendet werden; vor allem sind seit vielen Jahren zunehmend eingesetzte integrierte Schaltkreise in starkem Maße durch transiente Überspannungen gefährdet.

Überspannungsschutzelemente mit einer Luft-Durchschlag-Funkenstrecke und nebeneinander liegenden Elektroden sind außerdem aus der FR 2 389 944 A, der US 3,878,423 und aus der US 3,450,923 bekannt. Gemäß der US 3,878,423 sind die Elektroden hintereinander angeordnet. Neben dem Überspannungsschutzelement, von dem die Erfindung ausgeht, also einem solchen mit einer Luft-Durchschlag-Funkenstrecke, gibt es Überspannungsschutzelemente mit einer Luft-Überschlag-Funkenstrecke, bei denen also beim Ansprechen eine Gleitentladung auftritt (vgl. die DE 27 18 188 A1, die DE 29 34 236 A1 und die DE 31 01 354 A1).

Überspannungsschutzelemente der Art, von der die Erfindung ausgeht, also solche mit einer Luft-Durchschlag-Funkenstrecke, haben gegenüber Überspannungsschutzelementen mit einer Luft-Überschlag-Funkenstrecke den Vorteil einer höheren Stoßstromtragfähigkeit, jedoch den Nachteil einer höheren - und auch nicht sonderlich konstanten - Ansprechspannung.

Es sind nun bereits verschiedene Überspannungsschutzelemente mit einer Luft-Durchschlag-Funkenstrecke entwickelt worden, die auch in Bezug auf die Ansprechspannung verbessert worden sind (vgl. die DE 41 41 681 A1, die DE 41 41 682 A1, die DE 42 44 051 A1 und die DE 44 02 615 A1).

Das aus der DE 44 02 615 A1 bekannte Überspannungsschutzelement hat bereits in der Praxis erhebliche Bedeutung erlangt, wird nämlich von der Anmelderin hergestellt und unter der Bezeichnung FLASHTRAB FLT vertrieben (vgl. den Katalog '98/99 der Firma Phoenix Contact GmbH & Co., Teilkatalog 7 "TRABTECH Überspannungsschutz" und die dort gegebenen Erläuterungen zur Problematik von Überspannungen, insbesondere auf den Seiten 3 bis 5 sowie den Seiten 12 bis 17). Bei diesem bekannten Überspannungsschutzelement weist jede Elektrode einen Anschlußschenkel und ein unter einem spitzen Winkel zu dem Anschlußschenkel verlaufendes Funkenhorn auf und bilden die Funkenhörner der beiden - mit Abstand zueinander angeordneten - Elektroden zusammen die Luft-Durchschlag-Funkenstrecke. Dabei ist zwischen den sich gegenüberstehenden Enden der Anschlußschenkel der beiden Elektroden eine - eine Gleitentladung auslösende - Zündhilfe vorgesehen. Zusätzlich kann der DE 44 02 615 A1 entnommen werden, daß es vorteilhaft ist, wenn die Funkenhörner der Elektroden in ihren an die Anschlußschenkel angrenzenden Bereichen mit einer Bohrung versehen sind.

Das zuvor angesprochene, aus der DE 44 02 615 A1 bekannte Überspannungsschutzelement ist in der praktischen Realisierung so ausgeführt, daß es einerseits eine Stoßstromtragfähigkeit von 100 kA hat, andererseits zur Löschung von Netzfolgeströmen bis in den Bereich von 100 A geeignet ist.

Der Erfindung liegt nun die Aufgabe zugrunde, ein Überspannungsschutzelement der gattungsgemäßen Art bereitzustellen, das einfach und kostengünstig aufgebaut ist, auf einfache Weise bei seiner Herstellung an unterschiedliche Anforderungen anpaßbar ist und auch nach mehrfachem Ansprechen noch funktionstüchtig ist.

Das erfindungsgemäße Überspannungsschutzelement ist nun dadurch gekennzeichnet, daß die Elektroden über ihre Länge unterschiedliche Querschnitte aufweisen. Dabei können die Elektroden zylindrisch ausgeführt sein und einen kreisförmigen, einen ovalen und/oder einen rechteckigen Querschnitt aufweisen. Unterschiedliche Querschnitte meint nicht nur eine Unterschiedlichkeit in der Geometrie, also kreisförmig, oval oder rechteckig, sondern auch in den Dimensionen; die Elektroden können also über ihre Länge im Querschnitt abgestuft sein, so daß der Bereich, der als Luft-Durchschlag-Funkenstrecke wirksam sein soll, in besonderer Weise örtlich vorgegeben werden kann.

Für die Funktionsfähigkeit des erfindungsgemäßen Überspannungsschutzelementes ist es von besonderem Vorteil, wenn der Innenraum des die Elektroden aufnehmenden Gehäuses ausgekleidet ist, wobei die Auskleidung vorzugsweise aus POM-Teflon besteht.

Im Stand der Technik, insbesondere auch bei dem Überspannungsschutzelement, das durch die DE 44 02 615 A1 bekannt ist, sind in der Regel die Luft-Durchschlag-Funkenstrecken als ausblasende Funkenstrecken konzipiert. Demgegenüber geht eine weitere Lehre der Erfindung, der besondere Bedeutung zukommt, dahin, daß bei dem erfindungsgemäßen Überspannungsschutzelement das die Elektroden aufnehmende Gehäuse geschlossen und druckfest ausgeführt ist.

Im einzelnen gibt es nun verschiedene Möglichkeiten, das erfindungsgemäße Überspannungsschutzelemente auszugestalten und weiterzubilden. Dazu wird verwiesen einerseits auf die dem Patentanspruch 1 nachgeordneten Patentansprüche, andererseits auf ein besonders bevorzugtes Ausführungsbeispiel, das in Verbindung mit der Zeichnung nachfolgend erläutert wird. In der Zeichnung zeigen
- Fig. 1: einen Längsschnitt durch ein besonders bevorzugtes Ausführungsbeispiel eines erfindungsgemäßen Überspannungsschutzelements,
- Fig. 2: das Überspannungsschutzelement nach Fig. 1, nach dem der das eigentliche Gehäuse aufnehmende Druckzylinder geöffnet worden ist, und
- Fig. 3: das Überspannungsschutzelement nach den Fig. 1 und 2 bei geöffnetem Gehäuse.

Das erfindungsgemäße, in den Figuren dargestellte Überspannungsschutzelement dient zur Ableitung von transienten Überspannungen und zur Begrenzung von Stoßströmen, insbesondere von Blitzstoßströmen, sowie zur Löschung von Netzfolgeströmen; es können Blitzstoßströme bis zu 100 kA abgeleitet und Netzfolgeströme von typisch 3 bis 4 kA, maximal von 25 kA oder sogar von 50 kA, gelöscht werden.

Das erfindungsgemäße Überspannungsschutzelement besteht in seinem wesentlichen Aufbau aus zwei jeweils einen Stromanschluß 1, 2 aufweisende Elektroden 3, 4, einer zwischen den Elektroden 3, 4 wirksamen Luft-Durchschlag-Funkenstrecke 5 und einem die Elektroden 3, 4 aufnehmenden Gehäuse 6.

Wie die Figuren zeigen, sind die Elektroden 3, 4 parallel zueinander angeordnet. Die Elektroden 3, 4 sind nebeneinander angeordnet; ihre Längsachsen fallen also auseinander. Im dargestellten Ausführungsbeispiel sind die Elektroden 3, 4 zylindrisch ausgeführt; sie weisen einen kreisförmigen Querschnitt auf.

Wie die Fig. 1 und 3 zeigen, gilt für das dargestellte Ausführungsbeispiel eines erfindungsgemäßen Überspannungsschutzelements, daß die Elektroden 3, 4 über ihre Länge unterschiedliche Querschnitte aufweisen; die Elektroden 3, 4 haben also Elektrodenabschnitte 3a, 3b, 3c, 3d und 3e bzw. 4a, 4b, 4c, 4d und 4e. Dabei haben die Elektrodenabschnitte 3c und 4c den größten Durchmesser. Zwischen den Elektrodenabschnitten 3c und 4c besteht somit der geringste Abstand, so daß zwischen den Elektrodenabschnitten 3c und 4c die Luft-Durchschlag-Funkenstrecke 5 ausgebildet ist.

Bei einem erfindungsgemäßen Überspannungsschutzelement könnten die Stromanschlüsse beider Elektroden auf der gleichen Seite liegen. Im dargestellten Ausführungsbeispiel liegen jedoch die Stromanschlüsse 1 bzw. 2 beider Elektroden 3 bzw. 4 auf gegenüberliegenden Seiten. Sie verlaufen, wie den Figuren ohne weiteres entnommen werden kann, parallel zueinander. Denkbar sind jedoch auch Ausführungsbeispiele, bei denen die Stromanschlüsse beider Elektroden unter einem spitzen Winkel zueinander verlaufen.

Für die Funktionstüchtigkeit des erfindungsgemäßen Überpannungsschutzelements ist es von besonderem Vorteil, wenn, was die Figuren nicht zeigen, der Innenraum des die Elektroden 3, 4 aufnehmenden Gehäuses 6 ausgekleidet ist, wobei die Auskleidung vorzugsweise aus POM-Teflon besteht.

Das in den Figuren dargestellte Ausführungsbeispiel eines erfindungsgemäßen Überspannungsschutzelements ist insoweit ein besonders vorteilhaftes, als das die Elektroden 3, 4 aufnehmende Gehäuse 6 geschlossen und druckfest ausgeführt ist. Im einzelnen besteht das die Elektroden 3, 4 aufnehmende Gehäuse 6 aus einem zylindrischen Gehäusemantel 7 und zwei jeweils an einem Ende des Gehäusemantels 7 vorgesehenen Gehäuseflanschen 8, 9.

Im dargestellten Ausführungsbeispiel ist bei dem zuvor geschilderten Aufbau des die Elektroden 3, 4 aufnehmenden Gehäuses 6 die Druckfestigkeit des Gehäuses 6 in Verbindung mit einem äußeren Druckzylinder 10 realisiert. Im einzelnen gilt, daß der Druckzylinder 10 eine Druckhülse 11 aufweist, die Druckhülse 11 auf der einen Seite mit einem Außengewinde 12 und auf der anderen Seite mit einem nach innen ragenden Flansch 13 versehen ist, eine Überwurfmutter 14 vorgesehen ist und die Überwurfinutter 14 auf die Druckhülse 11 aufgeschraubt ist.

Die Herstellung des erfindungsgemäßen Überspannungsschutzelements, das heißt die Herstellung der Einzelteile und der Zusammenbau dieser Einzelteile, ist ausgesprochen einfach und damit kostengünstig. Bei den Stromanschlüssen 1, 2, den Elektroden 3, 4, den Einzelteilen des Gehäuses 6, nämlich dem Gehäusemantel 7 und den Gehäuseflanschen 8, 9, sowie den Einzelteilen des äußeren Druckzylinders 10, also der Druckhülse 11 und der Überwurfmutter 14, handelt es sich um rotationssymmetrische Teile, die entweder ohne weiteres zur Verfügung stehen oder als Drehteile auf modernen Werkzeugmaschinen serienmäßig hergestellt werden können.

Wie insbesondere die Fig. 1 zeigt, ist jeder Gehäuseflansch 8, 9 sowohl mit einer Durchgangsbohrung 15, 16, als auch mit einer Sackbohrung 17, 18 versehen. Die so ausgebildeten Gehäuseflansche 8, 9 erlauben also sowohl das Hindurchführen der Stromanschlüsse 1, 2, als auch - auf der jeweils anderen Seite - eine endseitige Lagerung der Elektroden 3, 4, nämlich im Bereich der Elektrodenabschnitte 3e, 4e.

Für das dargestellte, besonders vorteilhafte Ausführungsbeispiel eines erfindungsgemäßen Überspannungsschutzelementes gilt, daß die Gehäuseflansche 8, 9 abdichtend gegen den zylindrischen Gehäusemantel 7 verspannt werden können, und zwar mit Hilfe des äußeren Druckzylinders 10, nämlich dadurch, daß die Überwurfmutter 14 auf die Druckhülse 11 aufgeschraubt wird.

Bei dem erfindungsgemäßen Überspannungsschutzelement kann das die Elektroden 3, 4 aufnehmende Gehäuse 6 als Löschgas Luft aufweisen; es kann jedoch auch mit einem anderen bekannten Löschgas versehen sein, zum Beispiel mit SF₆. Im übrigen kann das Löschgas in dem die Elektroden 3, 4 aufnehmenden Gehäuse 6 unter atmosphärischen Druck stehen, denkbar ist jedoch auch, und zwar bei dem beschriebenen Ausführungsbeispiel, bei dem das die Elektroden 3, 4 aufnehmende Gehäuse 6 druckdicht und druckfest ausgeführt ist, daß das Löschgas unter einem vom atmosphärischen Druck abweichenden Druck steht.

## Patentansprüche

1. Überspannungsschutzelement zur Ableitung von transienten Überspannungen, mit zwei jeweils einen Stromanschluß (1, 2) aufweisenden parallel zueinander und nebeneinander angeordneten Elektroden (3, 4), einer zwischen den Elektroden (3, 4) wirksamen Luft-Durchschlag-Funkenstrecke (5) und einem die Elektroden (3, 4) aufnehmenden Gehäuse (6), **dadurch gekennzeichnet, daß** die Elektroden (3, 4) über ihre Länge unterschiedliche Querschnitte aufweisen.

2. Überspannungsschutzelement nach Anspruch 1, **dadurch gekennzeichnet, daß** die Elektrodenabschnitte (3c, 4c) mit dem größten Durchmesser einander gegenüberliegen.

3. Überspannungsschutzelement nach Anspruch 1 oder 2, **dadurch gekennzeichnet, daß** die Elektroden (3, 4) zylindrisch ausgeführt sind.

4. Überspannungsschutzelement nach Anspruch 1 oder 2, **dadurch gekennzeichnet, daß** die Elektroden (3, 4) einen kreisförmigen Querschnitt aufweisen.

5. Überspannungsschutzelement nach Anspruch loder 2, **dadurch gekennzeichnet, daß** die Elektroden einen ovalen Querschnitt aufweisen.

6. Überspannungsschutzelement nach Anspruch 1 oder 2, **dadurch gekennzeichnet, daß** die Elektroden einen rechteckigen Querschnitt aufweisen.

7. Überspannungsschutzelement nach Anspruch 6, **dadurch gekennzeichnet, daß** die Elektroden im Bereich der Kanten abgerundet sind.

8. Überspannungsschutzelement nach einem der Ansprüche 1 bis 7, **dadurch gekennzeichnet, daß** die Stromanschlüsse beider Elektroden auf der gleichen Seite liegen.

9. Überspannungsschutzelement nach einem der Ansprüche 1 bis 7, **dadurch gekennzeichnet, daß** die Stromanschlüsse (1, 2) beider Elektroden (3, 4) auf gegenüberliegenden Seiten liegen.

10. Überspannungsschutzelement nach einem der Ansprüche 1 bis 9, **dadurch gekennzeichnet, daß** die Stromanschlüsse (1, 2) beider Elektroden (3, 4) parallel zueinander verlaufen.

11. Überspannungsschutzelement nach einem der Ansprüche 1 bis 9, **dadurch gekennzeichnet, daß** die Stromanschlüsse beider Elektroden unter einem spitzen Winkel zueinander verlaufen.

12. Überspannungsschutzelement nach einem der Ansprüche 1 bis 11, **dadurch gekennzeichnet, daß** der Innenraum des die Elektroden (3, 4) aufnehmenden Gehäuses (6) ausgekleidet ist.

13. Überspannungsschutzelement nach Anspruch 12, **dadurch gekennzeichnet, daß** die Auskleidung aus POM-Teflon besteht.

14. Überspannungsschutzelement nach einem der Ansprüche 1 bis 13, **dadurch gekennzeichnet, daß** das Gehäuse (6) in einem äußeren Druckzylinder (10) angeordnet ist.

15. Überspannungsschutzelement nach Anspruch 14, **dadurch gekennzeichnet, daß** der Druckzylinder (10) eine Druckhülse (11) aufweist, die Druckhülse (11) auf der einen Seite mit einem Außengewinde (12) und auf der anderen Seite mit einem nach innen ragenden Flansch (13) versehen ist, eine Überwurfmutter (14) vorgesehen ist und die Überwurfmutter (14) auf die Druckhülse (11) aufgeschraubt ist.

16. Überspannungsschutzelement nach einem der Ansprüche 1 bis 15, **dadurch gekennzeichnet, daß** das die Elektroden (3, 4) aufnehmende Gehäuse (6) als Löschgas Luft aufweist.

17. Überspannungsschutzelement nach einem der Ansprüche 1 bis 15, **dadurch gekennzeichnet, daß** das die Elektroden (3, 4 ) aufnehmende Gehäuse (6) als Löschgas SF₆ aufweist.

18. Überspannungsschutzelement nach Anspruch 16 oder 17, **dadurch gekennzeichnet, daß** das Löschgas unter atmosphärischem Druck steht.

19. Überspannungsschutzelement nach Anspruch 16 oder 17, **dadurch gekennzeichnet, daß** das Löschgas unter einem vom atmosphärischen Druck abweichenden Druck steht.

## Claims

1. Overvoltage protection element for diverting transient overvoltages comprising: two electrodes (3, 4), each of which has a current terminal (1, 2), an air breakdown spark gap (5) between the electrodes (3, 4) and a housing (6) holding the electrodes (3, 4); **characterized in that** the electrodes (3, 4) have cross sections of different shapes along their length.

2. Overvoltage protection element according to claim 1, **characterized in that** the electrode sections (3c, 4c) having the greatest diameter lie opposite one another.

3. Overvoltage protection element according to claim 1 or 2, **characterized in that** the electrodes (3, 4) are cylindrical.

4. Overvoltage protection element according to claim 1 or 2, **characterized in that** the electrodes (3, 4) have a circular cross section.

5. Overvoltage protection element according to claim 1 or 2, **characterized in that** the electrodes have an oval cross section.

6. Overvoltage protection element according to claim 1 or 2, **characterized in that** the electrodes have a rectangular cross section.

7. Overvoltage protection element according to claim 6, **characterized in that** the electrodes are rounded in the area of the edges.

8. Overvoltage protection element according to any one of claims 1 to 7, **characterized in that** the current terminals of the two electrodes lie on the same side.

9. Overvoltage protection element according to any one of claims 1 to 7, **characterized in that** the current terminals (1, 2) of the two electrodes (3, 4) lie on opposite sides of the housing (6).

10. Overvoltage protection element according to any one of claims 1 to 9, **characterized in that** the current terminals (1, 2) of the two electrodes (3, 4) run parallel to one another.

11. Overvoltage protection element according to any one of claims 1 to 9, **characterized in that** the current terminals of the two electrodes run at an acute angle to one another.

12. Overvoltage protection element according to any one of claims 1 to 11, **characterized in that** the interior of the housing (6) holding the electrodes (3, 4) is lined.

13. Overvoltage protection element according to claim 12, **characterized in that** the lining is made of POM polytetrafluoroethylene.

14. Overvoltage protection element according to any one of claims 1 to 13, **characterized in that** an outer pressure cylinder (10) encloses the housing (6).

15. Overvoltage protection element according to claim 14, **characterized in that** the pressure cylinder (10) has a pressure sleeve (11), the pressure sleeve (11) is provided with an outer thread (12) on one side and with a flange (13) that projects inwardly on another side, and that a union nut (14) is provided and the union nut (14) is screwed onto the pressure sleeve (11).

16. Overvoltage protection element according to any one of claims 1 to 15, **characterized in that** the housing (6) holding the electrodes (3, 4) contains air as an extinguishing gas.

17. Overvoltage protection element according to any one of claims 1 to 15, **characterized in that** the housing (6) holding the electrodes (3, 4) contains SF₆ as an extinguishing gas.

18. Overvoltage protection element according to claim 16 or 17, **characterized in that** the housing contains an extinguishing gas under atmospheric pressure.

19. Overvoltage protection element according to claim 16 or 17, **characterized in that** the housing contains an extinguishing gas under a pressure that differs from atmospheric pressure.

## Revendications

1. Elément de protection de surtensions pour la déviation de surtensions passagères, avec deux électrodes (3, 4) présentant chacune un branchement électrique (1, 2) et disposées de façon parallèle et juxtaposée, un éclateur de décharge disruptive dans l'air (5) efficace entre les électrodes (3, 4) et un boîtier (6) recevant les électrodes (3, 4), **caractérisé en ce que** les électrodes (3, 4) présentent des sections différentes sur leur longueur.

2. Elément de protection de surtensions selon la revendication 1, **caractérisé en ce que** les parties d'électrode (3c, 4c) avec le plus grand diamètre se font face.

3. Elément de protection de surtensions selon la revendication 1 ou 2, **caractérisé en ce que** les électrodes (3, 4) sont réalisées de façon cylindrique.

4. Elément de protection de surtensions selon la revendication 1 ou 2, **caractérisé en ce que** les électrodes (3, 4) ont une section circulaire.

5. Elément de protection de surtensions selon la revendication 1 ou 2, **caractérisé en ce que** les électrodes présentent une section ovale.

6. Elément de protection de surtensions selon la revendication 1 ou 2, **caractérisé en ce que** les électrodes présentent une section rectangulaire.

7. Elément de protection de surtensions selon la revendication 6, **caractérisé en ce que** les électrodes sont arrondies dans la zone des bords.

8. Elément de protection de surtensions selon l'une quelconque des revendications 1 à 7, **caractérisé en ce que** les branchements électriques des deux électrodes sont disposés du même côté.

9. Elément de protection de surtensions selon l'une quelconque des revendications 1 à 7, **caractérisé en ce que** les branchements électriques (1, 2) de deux électrodes (3, 4) sont disposés sur des côtés opposés.

10. Elément de protection de surtensions selon l'une quelconque des revendications 1 à 9, **caractérisé en ce que** les branchements électriques (1, 2) de deux électrodes (3, 4) sont parallèles entre eux.

11. Elément de protection de surtensions selon l'une quelconque des revendications 1 à 9, **caractérisé en ce que** les branchements électriques de deux électrodes forment un angle aigu entre eux.

12. Elément de protection de surtensions selon l'une quelconque des revendications 1 à 11, **caractérisé en ce que** l'espace intérieur du boîtier (6) recevant les électrodes (3, 4) est revêtu.

13. Elément de protection de surtensions selon la revendication 12, **caractérisé en ce que** le revêtement est en téflon à base d'oxyde polyméthylénique.

14. Elément de protection de surtensions selon l'une quelconque des revendications 1 à 13, **caractérisé en ce que** le boîtier (6) est disposé dans un cylindre de pression (10) extérieur.

15. Elément de protection de surtensions selon la revendication 14, **caractérisé en ce que** le cylindre de pression (10) présente une douille de pression (11), la douille de pression (11) est pourvue sur un côté d'un filetage extérieur (12) et sur l'autre côté d'une bride (13) dépassant vers l'intérieur, un écrou-raccord (14) est prévu et l'écrou-raccord (14) est vissé sur la douille de pression (11).

16. Elément de protection de surtensions selon l'une quelconque des revendications 1 à 15, **caractérisé en ce que** le boîtier (6) recevant les électrodes (3, 4) présente de l'air comme gaz d'extinction.

17. Elément de protection de surtensions selon l'une quelconque des revendications 1 à 15, **caractérisé en ce que** le boîtier (6) recevant les électrodes (3, 4) présente du SF₆ comme gaz d'extinction.

18. Elément de protection de surtensions selon la revendication 16 ou 17, **caractérisé en ce que** le gaz d'extinction est soumis à la pression atmosphérique.

19. Elément de protection de surtensions selon la revendication 16 ou 17, **caractérisé en ce que** le gaz d'extinction est soumis à une pression différente de la pression atmosphérique.
